# EUROPÄISCHE PATENTSCHRIFT

(11) **EP 1 389 266 B1**
(45) Veröffentlichungstag und Bekanntmachung des Hinweises auf die Patenterteilung: **18.03.2009**
(21) Anmeldenummer: 02732620.6
(22) Anmeldetag: 16.04.2002
(51) Int. Cl.: F01L 1/20, F01L 1/46, F01L 1/24, F01L 13/00

(54) **VENTILTRIEB-VORRICHTUNG FÜR EINE BRENNKRAFTMASCHINE**
VALVEGEAR MECHANISM FOR AN INTERNAL COMBUSTION ENGINE
MECANISME DE DISTRIBUTION A SOUPAPES POUR UN MOTEUR A COMBUSTION INTERNE

(30) Priorität: 23.05.2001 DE 10125082
(43) Veröffentlichungstag der Anmeldung: 18.02.2004
(73) Patentinhaber: Bayerische Motoren Werke Aktiengesellschaft, 80809 München (DE)
(72) Erfinder: FISCHER, Adolf, 85540 Haar (DE)
(86) Internationale Anmeldenummer: PCT/EP2002/004175
(87) Internationale Veröffentlichungsnummer: WO 2002/095193

(56) Entgegenhaltungen:
- DE-A- 4 208 335
- DE-A- 19 913 742
- GB-A- 1 419 876
- PATENT ABSTRACTS OF JAPAN vol. 1995, no. 07, 31. August 1995 (1995-08-31) & JP 07 103854 A (MITSUBISHI MOTORS CORP), 21. April 1995 (1995-04-21)
- PATENT ABSTRACTS OF JAPAN vol. 009, no. 092 (M-373), 20. April 1985 (1985-04-20) & JP 59 218316 A (HONDA GIKEN KOGYO KK), 8. Dezember 1984 (1984-12-08)
- PATENT ABSTRACTS OF JAPAN vol. 008, no. 143 (M-306), 4. Juli 1984 (1984-07-04) & JP 59 041614 A (HONDA GIKEN KOGYO KK), 7. März 1984 (1984-03-07)

## Beschreibung

Die Erfindung bezieht sich auf ein Verfahren zum Vermessen und/oder Justieren einer Ventiltrieb-Vorrichtung für eine Brennkraft-maschine, die in einem gesonderten Zylinderkopf der Brennkraftmaschine eine Nockenwelle umfasst zur Hubsteuerung eines Gaswechselventils mittels eines zwischengeschalteten Schlepphebels, der im Zylinderkopf auf einem hubbeweglichen Kolben eines hydraulischen Ventilspiel-Ausgleichselementes gelagert ist.

Insbesondere bei Ventiltrieb-Vorrichtungen mit hubvariablen Gaswechselventilen ist es insbesondere aus funktionellen Gründen wünschenswert, den Ventilhub eines Gaswechselventils je Zylinder bzw. die Ventilhübe der entsprechenden Gaswechselventile über sämtliche Zylinder messen zu können. Bei einer gattungsgemäßen Ventiltrieb-Vorrichtung mit einem auf einem hydraulischen Ventilspiel-Ausgleichselement gelagerten Schlepphebel sind zum spielfreien Flächenschluss sämtlicher relevanter Kontaktflächen im Ventiltrieb die Ventilspiel-Ausgleichselemente über die zugeordneten Leitungen im gesonderten Zylinderkopf mit Drucköl zu versorgen.

Die JP-A-5 9218316, von der vorliegende Erfindung ausgeht, offenbart eine Ventiltriebsvorrichtung für eine Brennkraftmaschine, die in einem gesonderten Zylinderkopf der Brennkraftmaschine eine Nockenwelle umfasst zur Hubsteuerung eines Gaswechselventils mittels eines zwischengeschalteten Schlepphebels, der im Zylinderkopf auf einem hubbeweglichen Kolben eines hydraulischen Ventilspielausgleichselementes gelagert ist, wobei der Kolben eine Einrichtung aufweist zum Angriff eines Werkzeuges für eine mechanische Hubbetätigung zum spielfreien Flächenschluss von Kontaktflächen des Schlepphebels und eines weiteren Ventiltriebselementes bei hydraulisch drucklos gehaltenem Ventilspielausgleichselement.

Weiter ist aus der deutschen Offenlegungsschrift DE 199 13 742 A1 eine Ventiltriebvorrichtung für eine Brennkraftmaschine bekannt, die in einem gesonderten Zylinderkopf der Brennkraftmaschine eine Nockenwelle umfasst zur Hubsteuerung eines Gaswechselventils mittels eines zwischengeschalteten Schlepphebels, der am Zylinderkopf auf einer Abstützung gelagert ist.

Nachteilig beim Stand der Technik ist für eine Vermessung des Ventiltriebes am Ende der Ventiltriebmontage eines serienmäßig hergestellten Zylinderkopfes das Handling mit der in einem Zylinderkopf vorhandenen Ölmenge, die für ein sauberes Weiterarbeiten am Zylinderkopf restlos auszubringen ist.

Der Erfindung liegt die Aufgabe zugrunde, zur Vermessung und/oder Justierung einer gattungsgemäßen Ventiltrieb-Vorrichtung mit auf einem hydraulischen Ventilspiel-Ausgleichselement abgestützten Schlepphebel ein Verfahren aufzuzeigen, das ohne hydraulische Druckbeaufschlagung der Ventilspielausgleichselemente einen einwandfreien, spielfreien Flächenschluss zwischen Kontaktflächen zusammenwirkender Betätigungselemente eines Gaswechselventils ermöglicht.

Diese Aufgabe ist mit dem Patentanspruch 1 dadurch gelöst, dass der gesonderte Zylinderkopf in einer Vorrichtung ohne Druckanschluss für das Ventilspielausgleichselement positioniert und fixiert wird, wobei der Kolben des hydraulischen Ventilspielausgleichselementes zur Vermessung und/oder Justierung der Ventiltriebsvorrichtung über das Werkzeug mechanisch hubbetätigt wird.

Der Vorteil der Erfindung ist, dass mit dem erfindungsgemäßen Verfahren zur Vermessung und Justierung der Ventiltrieb-Vorrichtung dem Zylinderkopf kein Drucköl zugeführt werde muss, die Vermessung und Justierung erfolgt gewissermaßen mit trockenem Zylinderkopf. Im Falle einer serienmäßigen Vermessung und Justierung entfällt damit eine gesonderte Druckölanlage. Weiter vorteilhaft ist, dass der Zylinderkopf den weiteren Bearbeitungsstationen der Serie ölfrei zugeführt wird.

Gemäß der Erfindung kann das Werkzeug an einer am Kolben vorgesehenen Gelenkkugel für den Schlepphebel angreifen und zwar im Übergangsbereich zu einem zylindrischen Abschnitt des Kolbens. In Ausgestaltung der Erfindung wird weiter vorgeschlagen, dass der Kolben mit einer gesonderten Einrichtung zur form- und/oder kraftschlüssigen Verbindung mit dem Werkzeug ausgerüstet ist. Als bevorzugte Ausgestaltung der gesonderten Einrichtung weist der Kolben eines mit Öl teilgefüllt anlieferbaren Ventilspiel-Ausgleichselementes zwischen einem Führungsabschnitt und einem Schlepphebel-Gelenkkopf eine Außen-Umfangsnut auf zum Eingriff eines Werkzeuges mit gabelartigem Endabschnitt. Diese Anordnung ist für ein niedrigbauendes Ventilspiel-Ausgleichselement vorteilhaft.

In weiterer Ausgestaltung der Erfindung ist der Kolben in Hubrichtung von einem translatorisch oder rotatorisch bzw. schwenkbeweglich wirkenden Werkzeug betätigt, wobei zur Aufrechterhaltung des Flächenschlusses zwischen den ventiltriebseitigen Kontaktflächen das jeweilige Werkzeug kraftbeaufschlagt ist.

Der erfindungsgemäß gestaltete Kolben eines hydraulischen Ventilspiel-Ausgleichselementes - HVA - findet in weiterer Ausgestaltung der Erfindung bevorzugt Verwendung für ein hubvariabel einstellbares Gaswechselventil, wobei ein mit einer Rolle ausgerüsteter Schlepphebel mit einer eine Leerhubkurve und eine Hubkurve umfassenden Steuerbahn eines gegen die Wirkung einer Rückstellfeder von der Nockenwelle betätigten Schwenkhebels zusammenwirkt, dessen der jeweiligen Hubvariation entsprechende Schwenkausgangslage gesteuert/geregelt einstellbar ist. Eine derartige Ventiltrieb-Vorrichtung mit hubvariablem Gaswechselventil ist beispielsweise in der DE 199 13 742 A1 gezeigt und beschrieben.

Schließlich ist im letzten Unteranspruch ein Arbeitsverfahren zum Vermessen und/oder Justieren einer Ventiltrieb-Vorrichtung mit einem hubvariabel einstellbaren Gaswechselventil beschrieben.

Die Erfindung ist anhand eines in der Zeichnung dargestellten, bevorzugten Ausführungsbeispiels erläutert. Es zeigt
- Figur 1: eine Ventiltrieb-Vorrichtung mit hubvariablem Gaswechselventil mit Schlepphebel,
- Figur 2: ein hydraulisches Ventilspiel-Ausgleichselement mit einem erfindungsgemäß gestalteten Kolben zur Schlepphebel-Abstützung.

Eine Ventiltrieb-Vorrichtung 1 für eine nicht gezeigte Brennkraftmaschine umfasst in einem gesonderten Zylinderkopf 2 eine Nockenwelle 3 zur Hubsteuerung eines Gaswechselventils 4 mittels eines zwischengeschalteten Schlepphebels 5, der im Zylinderkopf 2 auf einem hubbeweglichen Kolben 6 eines hydraulischen Ventilspiel-Ausgleichselementes - HVA - 7 gelagert ist.

Zur Vermessung und/oder Justierung dieser Ventiltrieb-Vorrichtung ohne hydraulische Druckbeaufschlagung des/der HVA 7 zur Erzielung eines einwandfreien spielfreien Flächenschlusses zwischen Betätigungselementen des Gaswechselventiles 4 wird gemäß der Erfindung vorgeschlagen, dass der Kolben 6 des HVA 7 eine Einrichtung 8 aufweist zum Angriff eines Werkzeuges 9 für eine mechanische Hubbetätigung zum spielfreien Flächenschluss von Kontaktflächen 10, 11 des Schlepphebels 5 und eines weiteren Ventiltriebelementes 12 bei hydraulisch drucklos gehaltenem Ventilspiel-Ausgleichselement bzw. HVA 7.

Vorzugsweise ist der Kolben 6 des HVA 7 mit einer gesonderten Einrichtung 8 zur form- und/oder kraftschlüssigen Verbindung mit dem Werkzeug 9 ausgerüstet.

In bevorzugter Ausgestaltung der Erfindung ist als gesonderte Einrichtung 8 am Kolben 6 eines mit Öl teilgefüllt angelieferten Ventilspiel-Ausgleichselementes bzw. HVA 7 zwischen einem Führungsabschnitt 13 und einem Schlepphebel-Gelenkkopf 14 eine Außen-Umfangsnut 15 vorgesehen zum Eingriff des Werkzeuges 9 mit einem gabelartigen Endabschnitt 9'.

Für die Betätigung des Kolbens 6 in Hubrichtung kann ein translatorisch gemäß Pfeil A wirkendes Werkzeug 9 vorgesehen sein oder aber auch ein rotatorisch bzw. schwenkbeweglich wirkendes Werkzeug. Zur Aufrechterhaltung des Flächenschlusses bei mechanisch hubbetätigtem Kolben 6 zwischen den ventiltriebseitigen Kontaktflächen 10 und 11 ist das jeweilige Werkzeug 9 mittels einer Zugfeder 16 kraftbeaufschlagt.

Wie aus Figur 1 hervorgeht, umfasst die Ventiltrieb-Vorrichtung 1 ein hubvariabel einstellbares Gaswechselventil 4, wobei ein mit einer Rolle 17 ausgerüsteter Schlepphebel 5 mit einer eine Leerhubkurve 11 und Hubkurve 18 umfassenden Steuerbahn 19 eines gegen die Wirkung einer Rückstellfeder 20 von der Nockenwelle 3 betätigten Schwenkhebels 21 zusammenwirkt, dessen der jeweiligen Hubvariation entsprechende Schwenkausgangslage mittels einer Steuereinrichtung 25 gesteuert/geregelt einstellbar ist.

Zum Vermessen und/oder Justieren der Ventiltrieb-Vorrichtung 1 in einem gesonderten Zylinderkopf 2 wird dieser in einer Vorrichtung 22 ohne Druckölanschluss für die HVA 7 bei 23 positioniert und bei 24 fixiert, wobei anschließend die Kolben 6 aller Ausgleichselemente HVA 7 über automatisch zugeführte Werkzeuge 9 mechanisch hubbetätigt werden zum spielfreien Flächenschluss zwischen den Kontaktflächen 10 und 11 und zwar mit gesteuerter Anlagekraft, beispielsweise durch eine Zugfeder 16. Weiter werden alle Schwenkhebel 21 der hubvariablen Ventiltrieb-Vorrichtung 1 über die gemeinsame Steuereinrichtung 25 bezüglich ihrer Schwenkpunkte für einen vorbestimmten Minimalhub aller Gaswechselventile 4 in Position gebracht und anschließend wird die Nockenwelle 3 mit einer in der Vorrichtung 22 angeordneten, nicht gezeigten Antriebseinrichtung gekuppelt und mit einer vorbestimmten Drehzahl angetrieben. Die somit hubbetätigten Gaswechselventile 4 stehen mit Wegaufnehmern 26 in Antriebsverbindung zur Erfassung der Ventilhübe, deren einzelne Werte auf einem Monitor mit vorgegebenen Toleranzband dargestellt und des weiteren dokumentiert werden.

Die Dokumentation der Ventilhübe erfolgt erst nach einer vorbestimmten Einlaufzeit der Ventiltrieb-Vorrichtung 1. Bei einem außerhalb des Toleranzbandes liegenden Ventilhub wird der Schlepphebel zu diesem Gaswechselventil gegen einen anderen klassifizierten Schlepphebel 5 ausgetauscht.

## Patentansprüche

1. Verfahren zum Vermessen und/oder Justieren einer Ventiltrieb-Vorrichtung für eine Brennkraftmaschine,
die in einem gesonderten Zylinderkopf (2) der Brennkraftmaschine angeordnet ist und eine Nockenwelle (3) umfasst zur Hubsteuerung eines Gaswechselventils (4) mittels eines zwischengeschalteten Schlepphebels (5), der einerseits auf einem hubbeweglichen Kolben (6) eines, im Zylinderkopf (2) angeordneten hydraulischen Ventilspiel-Ausgleichselementes (HVA 7) und andererseits auf dem Gaswechselventil (4) gelagert ist, wobei der Kolben (6) eine Einrichtung (8) zur form- und/oder kraftschlüssigen Verbindung aufweist zum Angriff eines Werkzeuges (9) für eine mechanische Hubbetätigung zum spielfreien Flächenschluss von Kontaktflächen (10, 11) des Schlepphebels (5) und eines weiteren Ventiltriebselementes (12),
**dadurch gekennzeichnet, dass** der gesonderte Zylinderkopf (2) in einer Vorrichtung (22) ohne Druckanschluss für das Ventilspielausgleichselement (HVA7) positioniert und fixiert wird, wobei der Kolben (6) des hydraulischen Ventilspielausgleichselementes (HVA 7) zur Vermessung und/oder Justierung der Ventiltriebsvorrichtung über das Werkzeug (9) mechanisch hubbetätigt wird.

2. Verfahren nach Anspruch 1,
**dadurch gekennzeichnet, dass** der Kolben (6) eines mit Öl teilgefüllt lieferbaren Ventilspiel-Ausgleichselementes (HVA 7) zwischen einem Führungsabschnitt (13) und einem Schlepphebel-Gelenkkopf (14) als gesonderte Einrichtung (8) eine Außen-Umfangsnut (15) aufweist zum Eingriff eines Werkzeuges (9) mit einem gabelartigen Endabschnitt (9').

3. Verfahren nach einem der Ansprüche 1 oder 2,
**dadurch gekennzeichnet,**
⇒ **dass** der Kolben (6) in Hubrichtung von einem translatorisch (Pfeil A) oder rotatorisch bzw. schwenkbeweglich wirkenden Werkzeug (9) betätigbar ist, und
⇒ zur Aufrechterhaltung des Flächenschlusses zwischen den ventiltriebsseitigen Kontaktflächen (10, 11) das jeweilige Werkzeug (9) kraftbeaufschlagt ist (Zugfeder 16).

4. Verfahren nach einem oder mehreren der Ansprüche 1 bis 3,
**gekennzeichnet durch**
⇒ die Verwendung für ein hubvariabel einstellbares Gaswechselventil (4), wobei
⇒ ein mit einer Rolle (17) ausgerüsteter Schlepphebel (5) mit einer eine Leerhubkurve (11) und eine Hubkurve (18) umfassenden Steuerbahn (19) eines gegen die Wirkung einer Rückstellfeder (20) von der Nockenwelle (3) betätigten Schwenkhebels (21) zusammenwirkt, dessen
⇒ der jeweiligen Hubvariation entsprechende Schwenkausgangslage gesteuert/geregelt einstellbar ist.

5. Verfahren nach Anspruch 4,
**gekennzeichnet durch** ein Arbeitsverfahren mit folgenden Schritten:
a) der gesonderte Zylinderkopf (2) wird in einer Vorrichtung (22) ohne Druckölanschluss positioniert (bei 23) und fixiert (bei 24),
b) die Kolben (6) aller Ausgleichselemente (HVA 7) werden über automatisch zugeführte Werkzeuge (9) mechanisch hubbetätigt zum spielfreien Flächenschluss der Kontaktflächen (10, 11) mit gesteuerter Anlagekraft (Zugfeder 16),
c) alle Schwenkhebel (21) der hubvariablen Ventiltrieb-Vorrichtung (1) werden über eine gemeinsame Steuereinrichtung (25) bezüglich ihrer Schwenkpunkte für einen vorbestimmten Minimalhub aller Gaswechselventile (4) in Position gebracht und
d) die Nockenwelle (3) wird mit einer in der Vorrichtung (22) angeordneten Antriebseinrichtung gekoppelt und mit einer vorbestimmten Drehzahl angetrieben, wobei
e) mittels mit den bewegten Gaswechselventilen (4) antriebsverbundenen Wegaufnehmern (26) wenigstens die Ventilhübe erfasst werden, die
f) auf einem Monitor mit vorgegebenen Toleranzband dargestellt und ferner dokumentiert werden.

## Claims

1. A method of measuring and/or adjusting a valve drive for an internal combustion engine,
the drive being disposed in a separate cylinder head (2) of the engine and comprising a camshaft (3) for controlling the stroke of a gas change valve (4) via an interposed drag lever (5) mounted at one end on the gas change valve (4) whereas the other end is mounted on a reciprocatable piston (6) of a hydraulic valve clearance compensating element (HVA 7) disposed in the cylinder head (2), wherein the piston (6) comprises a device (8) for positive and/or non-positive connection for engaging a tool (9) for mechanical stroke actuation to obtain clearance-free contact between surfaces (10, 11) of the drag lever (5) and an additional valve drive element (12),
**characterised in that** the separate cylinder head (2) is positioned and fixed in a device (22) without a pressure connection for the valve clearance compensating element (HVA 7), wherein the piston (6) of the hydraulic valve clearance compensating element (HVA 7), is mechanically reciprocated by the tool (9) for measuring and/or adjusting the valve drive.

2. A method according to claim 1,
**characterised in that** the piston (6) of a valve clearance compensating element (HVA 7) supplied partly filled with oil has a separate device (8) in the form of an outer peripheral groove (15) between a guide portion (13) and a drag-lever joint head (14), for engaging a tool (9) having a forked end portion (9').

3. A method according to claim 1 or claim 2,
**characterised in that**
- the piston (6) is movable in the stroke direction by a tool (9) acting in translation (arrow A) or in rotation or by pivoting, and
- the tool (9) is subjected to force (tension spring 16) in order to maintain the contact between the surfaces (10, 11) on the valve drive.

4. A method according to one or more of claims 1 to 3, **characterised by**
- use of an adjustable-stroke gas change valve (4), wherein
- a drag lever (5) equipped with a roller (17) cooperates with a control path (19) comprising an idle curve (11) and a stroke curve (18) on a drag lever (21) actuated by the camshaft (3) against the action of a return spring (20),
- the starting position of the drag lever (21) being adjustable in an open or closed loop to correspond to the required variation in stroke.

5. A method according to claim 4,
**characterised by** a working process having the following steps:
a) the separate cylinder head (2) is positioned (at 23) and fixed (at 24) in a device (22) without a pressure-oil connection,
b) the pistons (6) of all compensating elements (HVA 7) are mechanically reciprocated by automatically supplied tools (9) to obtain clearance-free contact between the surfaces (10, 11) with a controlled bearing force (tension spring 16),
c) all pivoted levers (21) of the variable-stroke valve drive device (1) are brought into position by a common control device (25) as regards their pivoted positions in order to obtain a preset minimum stroke of all the gas change valves (4) and
d) the camshaft (3) is coupled to a drive disposed in the device (22) and driven at a set speed, wherein
e) at least the valve strokes are detected by displacement transducers (26) connected to the drive of the moving gas change valves (4),
f) the valve strokes being shown on a monitor having a preset tolerance band and being additionally documented.

## Revendications

1. Procédé de mesure et/ou d'ajustage d'un dispositif de distribution à soupape d'un moteur à combustion interne,
- logé dans une culasse (2) particulière du moteur à combustion interne et ayant un arbre à cames (3) pour commander la course d'une soupape d'échange de gaz (4) par l'intermédiaire d'un basculeur (5) venant d'une part sur un piston (6) mobile en translation d'un compensateur hydraulique de jeu de soupape (HVA, 7) et d'autre part sur la soupape d'échange de gaz (4),
- le piston (6) ayant une installation (8) pour réaliser une liaison par la forme et/ou par la force pour la prise d'un outil (9) permettant l'actionnement mécanique de la course pour réaliser un ajustage sans jeu des surfaces de contact (10, 11) du basculeur (5) et d'un autre élément d'entraînement de soupape (12),
**caractérisé en ce qu'**
on positionne la culasse particulière (2) dans un dispositif (22) sans branchement de pression pour le compensateur de jeu de soupape (7) et on bloque, et
on actionne mécaniquement la course du piston (6) du compensateur hydraulique de jeu de soupape (7) pour mesurer et/ou ajuster le dispositif distributeur à soupape à l'aide de l'outil (9).

2. Procédé selon la revendication 1,
**caractérisé en ce que**
le piston (6) comporte un compensateur de jeu de soupape (7) fourni en étant rempli partiellement avec de l'huile, entre un segment de guidage (13) et la tête d'articulation (14) pour le basculeur comme installation particulière (8) ayant une rainure périphérique extérieure (15) pour la prise de l'extrémité en forme de fourche (9') d'un outil (9).

3. Procédé selon la revendication 1 ou 2,
**caractérisé en ce qu'**
- on actionne le piston (6) dans la direction de la course à l'aide d'un outil (9) agissant en translation (flèche A) ou en rotation ou en pivotement, et
- pour maintenir le contact entre les surfaces de contact (10, 11) côté entraînement de soupape, l'outil (9) respectif est sollicité par une force (ressort de traction 16).

4. Procédé selon les revendications 1 à 3,
**caractérisé en ce qu'**
- on l'utilise pour une soupape d'échange de gaz (4), réglable, de course variable, et
- un basculeur (5) muni d'un galet (17) coopère avec un chemin de commande (19) comportant une courbe de course à vide (11) et une course de soulèvement (18) d'un levier pivotant (21) actionné par l'arbre à cames (3) contre l'action d'un ressort de rappel (20), et
- la position de sortie de pivotement de ce levier est commandée/réglée en fonction de la variation de course respective.

5. Procédé selon la revendication 4,
**caractérisé en ce qu'**
on travaille selon les étapes suivantes :
a) on positionne une culasse (2) particulière dans un dispositif (22) sans branchement d'huile sous pression (en 23) et on bloque (en 24),
b) on commande mécaniquement la course des pistons (6) de tous les compensateurs (HVA, 7) par des outils (9) appliqués automatiquement pour réaliser le contact surfacique, sans jeu, des surfaces de contact (10, 11) avec une force d'application commandée (ressort de traction 16),
c) on positionne tous les leviers pivotants (21) du dispositif de distribution à soupape à course variable (1) par une installation de commande (25) commune pour leur point de pivotement, pour avoir une course minimale prédéfinie de toutes les soupapes d'échange de gaz (4),
d) on couple l'arbre à cames (3) à une installation d'entraînement équipant le dispositif (22) et on entraîne à une vitesse de rotation prédéfinie,
e) a l'aide de capteurs de course (26) reliés dans le sens de l'entraînement aux soupapes d'échange de gaz (4), en mouvement, on saisit la course des soupapes, et
f) on affiche sur un écran de contrôle avec une bande de tolérance prédéfinie, et on consigne les informations.
